# EUROPÄISCHE PATENTSCHRIFT

(11) **EP 0 597 947 B1**
(45) Veröffentlichungstag und Bekanntmachung des Hinweises auf die Patenterteilung: **19.03.1997**
(21) Anmeldenummer: 92916606.4
(22) Anmeldetag: 28.07.1992
(51) Int. Cl.: E05D 11/10

(54) **FESTSTELLVORRICHTUNG, INSBESONDERE FÜR KRAFTFAHRZEUG-TÜRSCHARNIERE**
HOLDING DEVICE, ESPECIALLY FOR MOTOR VEHICLE DOOR HINGES
SYSTEME D'ARRET, NOTAMMENT POUR DES CHARNIERES DE PORTIERES DE VEHICULES AUTOMOBILES

(30) Priorität: 09.08.1991 PL 291380
(43) Veröffentlichungstag der Anmeldung: 25.05.1994
(73) Patentinhaber: NAZAREWSKI, Stefan, D-80999 München (DE)
(72) Erfinder: NAZAREWSKI, Stefan, D-80999 München (DE)
(74) Vertreter: Hanke, Hilmar
(86) Internationale Anmeldenummer: DE9200632
(87) Internationale Veröffentlichungsnummer: WO9303248

(56) Entgegenhaltungen:
- EP-A- 0 255 879
- EP-A- 0 261 906
- DE-A- 4 034 296
- FR-A- 2 195 996
- FR-A- 2 645 900
- US-A- 4 332 056

## Beschreibung

Die Erfindung betrifft eine Feststellvorrichtung, insbesondere für Kraftfahrzeug-Türscharniere, mit zwei gelenkig miteinander verbundenen Teilen, welche ein kinematisches Paar bilden, wobei das erste Teil eine Nockenbahn mit mindestens einer Rast aufweist, in der ein in Richtung der Nockenbahn federvorgespanntes, in einer Zwangsführungsbahn mittels Führungselement verschieblich geführtes Riegelelement zwecks lösbarer Verriegelung des zweiten Teils arretierbar ist.

Bekannt sind Feststellvorrichtungen, insbesondere für Kraftfahrzeug-Türscharniere, welche eine Art Kupplung darstellen, die zusammen oder unabhängig von den Türscharnieren eingebaut ist. Das erste Teil ist in den meisten Fällen mit einer Rolle auf einer Achse ausgestattet, die längs einer Rollbahn mit Rasten des zweiten Teiles rollt. Befindet sich die Rolle in einer Rast, so werden die beiden gelenkig miteinander verbundenen Teile verriegelt.

Die Rolle weist einen großen Durchmesser auf, welcher wegen der vorhandenen Achse nicht klein ausgebildet sein kann. Dies erfordert einen langen Federweg und eine große Federkraft. Die Feder ist in den meisten Fällen ein groß dimensioniertes Torsions- und Biegeelement. Sie spielt eine aktive Rolle und überträgt die gesamte Bremsbelastung und muß daher eine dementsprechende Festigkeit besitzen.

Aus DE-PS 36 05 434 ist ein Türfeststeller bekannt, der eine groß dimensionierte Stabfeder besitzt. Im Betrieb verformt sich die großräumige Stabfeder unter einer Zwangsbewegung über einer Rollbahn, deren Rasten zwei Rollen auf den Achsen bilden und ein Bremseffekt der beiden gelenkig miteinander verbundenen Teile zustandekommen kann. Der bekannte Türfeststeller besitzt viele Einzelteile, ist vergleichsweise inkompakt und benötigt einen großen Federdruck. Der Feststeller unterliegt einem vergleichsweise großen Verschleiß.

Aufgabe der Erfindung ist die Schaffung einer Feststellvorrichtung der eingangs genannten Art, welche vorgenannte Nachteile im wesentlichen beseitigt und insbesondere eine Feststellvorrichtung schafft, welche bei zuverlässigem Betrieb mit geringem Verschleiß aus wenigen Teilen sehr kompakt aufgebaut ist.

Gelöst wird die der Erfindung zugrundeliegende Aufgabe durch die Merkmale des Patentanspruchs 1.

Vorteilhaft weitergebildet wird der Erfindungsgegenstand durch die Merkmale der Patentansprüche 2 bis 10.

Wesen der Erfindung ist, daß das Riegelelement in Form eines Bolzens oder einer Walze in einem konkaven Gleitlager des Führungselements drehbar gelagert ist.

Zwar ist aus EP-A-0 255 879 eine Feststellvorrichtung der eingangs genannten Art bekannt. Diese Vorrichtung besitzt jedoch Riegelelemente, welche fest an den Führungselementen bzw. Rastleisten befestigt, insbesondere vulkanisiert sind. Demgegenüber ist das Riegelelement gemäß der Erfindung drehbar im Führungselement gelagert, welches die tangentialen Verriegelungskräfte auf eine größere Fläche der Zwangsführungsbahn des zweiten Teiles überträgt, wodurch insbesondere ein geringer Verschleiß gegeben ist.

Drehbare Riegelelemente sind zwar grundsätzlich bekannt, beispielsweise aus FR-A- 2 645 900. Diese Riegelelemente sind jedoch nicht in einem konkaven Gleitlager eines Führungselements gelagert.

Anstelle der Rast des ersten Teils kann ein Riegelelement, insbesondere eine Walze oder ein Bolzen, in einem Gleitlager des ersten Teils gleitend vorgesehen sein und über einer Roll- oder Nockenbahn mit mindestens einer Rast im Führungselement des zweiten Teils rollen bzw. in der Rast ruhen, d.h. arretiert werden.

Eine besondere Weiterbildung der Erfindung sieht vor, daß die Roll- oder Nockenbahn des ersten Teils zumindest eine Rast mit zwei zusätzlichen benachbarten Walzen nach Art der erstgenannten Walzen aufweist , welche in entsprechenden Aussparungen der Roll- oder Nockenbahn gleiten.

Das Führungselement kann fest mit der Feder befestigt und direkt oder indirekt mit der Roll- oder Nockenbahn in Eingriff gebracht werden. Es kann insbesondere ein Federauge der Feder sein, welches kreisrund, oval ist oder rechteckigen Querschnitt besitzen kann. Ein guter Arretiersitz des Riegelelements ist gegeben, wenn dieses Element als Walze oder Bolzen mit einem Durchmesser ausgebildet ist, welcher dem Durchmesser einer konkaven, im Querschnitt im wesentlichen halbkreisförmigen Rast in der Roll- oder Nockenbahn entspricht.

Der Bolzen oder die Walze besitzen eine vergleichsweise lange Axialerstreckung und sind insbesondere mit einem kleinen Durchmesser versehen. In einem praktischen Ausführungsbeispiel eines Türfeststellers beträgt der Durchmesser der Walze oder des Bolzens in etwa 5 mm und die Länge der Walze bzw. des Bolzenschaftes in etwa 40 mm. Die Feder ist vorzugsweise als Zug- oder Druckfeder, nicht als Torsions- oder Biegefeder wie nach dem Stand der Technik eingesetzt und hat lediglich die Funktion der Aufbringung einer Druckkraft im wesentlichen senkrecht, d.h. normal in Richtung zur Roll- oder Nockenbahn. Die hierzu senkrechte Brems- oder Arretierkraft wird durch das Führungselement aufgenommen, welches in einer Zwangsführungsbahn geführt ist. Die Feder wird also lediglich als Druckbringer verwendet und von der Wirkung der Bremsbelastung befreit. Dadurch kann die Feststellvorrichtung besonders kompakt gebaut werden. Der Verschleiß der Vorrichtung im Betrieb ist vergleichsweise gering. Die Feder ist vorzugsweise aus einem hochelastischen Material, insbesondere aus Gummi, gebildet. Sie kann jedoch auch aus einem elastomeren Kunststoffmaterial bestehen.

Insgesamt wird durch die Erfindung also ein Feststeller geschaffen, der wesentlich kleiner und kompakter gebaut werden kann als ein Türfeststeller nach dem Stand der Technik. Er besitzt wenige Einzelteile und zeigt im Betrieb einen stabilen Arretierhalt, wobei nur ein geringer Federdruck genügt, um diesen stabilen Arretierhalt einzurichten.

Der Bolzen kann an seinem dem Bolzenkopf abgewandten Ende einen Kegelabschnitt aufweisen, dessen Basisdurchmeser größer ist als der Durchmesser des Bozenschaftes. Dadurch kann mit Hilfe des Bolzens die Gesamtanordnung auf einfache Weise zusammengebaut und im zusammengebauten Zustand gesichert werden. Das Sicherungselement ist hierbei der größere Basisdurchmesser des Kegelabschnitts, der als Riegel gegen ein Herausziehen des Bolzens dient.

Zwei gelenkig miteinander verbundene Teile können drehgelenkig oder mittels eines Verschiebegelenks oder einer Kulissenführung oder eines anderen Gelenkgestänges verbunden sein. Es genügt, wenn diese ein kinematisches Paar bilden. Die Roll- oder Nockenbahn kann kreisförmig, beliebig gebogen oder auch geradlinig ausgebildet sein. Sie besitzt eine oder mehrere Rasten, welche im Querschnitt konkav bogenförmig und/oder keilförmig sind. Die zusätzlichen Walzen gemäß Patentanspruch 3 können rechts und links von der eigentlichen Rast in der Roll- oder Nockenbahn vorgesehen sein.

Die Erfindung wird nachfolgend anhand von Ausführungsbeispielen unter Bezugnahme auf die beigefügte Zeichnung näher erläutert; es zeigen:
- Fig. 1: eine Feststellvorrichtung einer Kraftfahrzeugtür in perspektivischer Ansicht,
- Fig. 2: einen teilweise aufgeschnittenen Türfeststeller nach Fig. 1 in einer anderen Schwenklage,
- Fig. 3: den Türfeststeller nach den Fig. 1 und 2 in einer auseinandergezogenen perspektivischen Darstellung,
- Fig. 4: den Türfeststeller nach Fig. 2 in einer schematischen Draufsicht bei Vernachlässigung der Reibungskräfte, und
- Fig. 5: eine Draufsicht auf einen Türfeststeller alternativer Konfiguration.

In den Fig. 1 bis 4 ist eine Feststellvorrichtung in der Form eines Türfeststellers insbesondere für ein Kraftfahrzeug-Türscharnier veranschaulicht, welches zwei drehgelenkig miteinander verbundene Teile umfaßt, welche ein kinematisches Drehpaar bilden.

Das erste Teil 1 besitzt eine Roll- oder Nockenbahn 7 mit zwei konkaven Ausbuchtungen, welche zwei Rasten 6 sind. Die Roll- oder Nockenbahn 7 ist konvex um das Zentrum der Drehachse des ersten Teils 1 gebogen.

Das zweite Teil 2 des kinematischen Drehpaars, welches das gleiche Drehzentrum wie das erste Teil 1 besitzt, weist eine Zwangsführungsbahn 8 in einer oben offenen Aussparung des zweiten Teils auf, wobei die Aussparung achsparallel zur Drehachse des kinematischen Paars 1, 2 verläuft.

Die Zwangsführungsbahn 8 besitzt zwei voneinander beabstandete seitliche Führungsflächen, welche mit seitlichen Führungsflächen eines im wesentlichen quaderförmigen Führungselements 4 in einen im wesentlichen spielfreien Verschiebeeingriff bringbar sind. Das Führungselement 4 umfaßt längs seiner gesamten Längserstreckung ein konkaves Gleitlager 9 und auf der dem Gleitlager 9 abgewandten Seite voneinander beabstandete in Querrichtung verlaufende Vorsprünge, die im montierten Zustand der Anordnung mit einer im wesentlichen quadratischen Befestigungsplatte einer Druckfeder 3 in Eingriff gebracht werden können. Das hochelastische Glied der Druckfeder 3 besitzt einen kreisförmigen Querschnitt, wie dies insbesondere der Explosionszeichnung nach Fig.3 zu entnehmen ist.

Das Gleitlager 9 steht im montierten Zustand der Anordnung in einem Umfangseingriff mit einem Riegelelement in Form eines Bolzens 5, wobei die Länge des Bolzenschaftes der Länge des Gleitlagers 9 bzw. des Führungselementes 4 entspricht. Der Bolzen 5 besitzt auf seiner dem Bolzenkopf abgewandten Seite einen Kegelabschnitt, dessen Basisdurchmesser geringfügig größer ist als der Durchmesser des Bolzenschaftes. Entsprechend dem Durchmesser des Bolzenschaftes sind auch die beiden konkaven Rasten 6 ausgeformt, wie dies am besten der Fig. 4 zu entnehmen ist.

Für eine Montage werden das Führungselement 4 von oben in die Aussparung des zweiten Teils 2 und die Druckfeder 3 von der Seite gemäß Pfeilrichtung der Fig. 3 eingeführt und in der Aussparung formschlüssig miteinander in Eingriff gebracht, wobei die Halteplatte der Druckfeder 3 mit den voneinander beabstandeten querverlaufenden Vorsprüngen der Führungselemente formschlüssig zusammenwirken. Im Anschluß hieran wird der Bolzen 5 mit seiner Kegelspitze von oben in das Gleitlager 9 gegen die Kraft der Druckfeder 3 eingeschoben. Erreicht die Kegelspitze des Bolzens 5 das andere freie Ende des Gleitlagers, rastet das Gleitlager 9 längs des gesamten Bolzenschaftes ein. Beide Schwenkteile, erstes Teil 1 und zweites Teil 2, können mithin so verschwenkt werden, daß bei einer Verschwenkbewegung der montierte Bolzen 5 längs der Roll- oder Nockenbahn 7 des ersten Teils 1 abrollt und längs des Gleitlagers 9 gleitet. Im Verlauf seiner Abrollbewegung des Bolzens 5 erreicht dieser längs der Roll- oder Nockenbahn 7 auch die beiden Arretierstellungen, welche durch die beiden konkaven Rasten 6 in der Roll- oder Nockenbahn 7 des ersten Teils 1 vorgegeben sind.

Anstelle des Bolzens 5 kann auch eine Walze ohne Kopf und Spitze in einem entsprechend geformten anderen Gleitlager 5 des Führungselements 4 vorgesehen sein. Walze oder Bolzen 5 können auch über ein Zwischenglied mit der eigentlichen Roll- oder Nockenbahn 7 in Eingriff gebracht und arretiert werden.

Erstes Teil 1 und zweites Teil 2 der Feststellvorrichtung bleiben gegenseitig arretiert gehalten, solange die vorgesehene äußere Bremsbelastung in Form des Drehmoments M gemäß Fig. 4 nicht überschritten wird. Ist das Bremsmoment M überschritten, beginnen die beiden Teile 1 und 2 sich relativ zueinander zu bewegen. Führungselement 4 bewegt sich dabei in der Zwangsführungsbahn 8 entgegen der Kraft der Druckfeder 3, und es gleitet die Walze oder der Bolzen 5 im Gleitlager 9 und rollt längs der Roll- oder Nockenbahn 7 zur nächsten Rast 6.

Erfindungsgemäß übernimmt die Zwangsführungsbahn 8 die gesamte Bremsbelastung Pₙ, während die nur auf Druck beanspruchte Feder 3 von der Bremsbelastung befreit ist. Dadurch können beide Teile 1 und 2 mit Hilfe einfacher Mittel gut festgehalten, d.h. arretiert werden. Es sind hierzu wenige Einzelteile erforderlich. Die Gesamtanordnung ist vergleichsweise klein. Zusammen mit einem kleinen Durchmesser der Walze oder des Bolzens 5, deren Gleit- und Rollfläche gleich ist, ist die Anwendung einer relativ kleinen Feder 3 möglich. Entscheidend ist der Eingriffswinkel α. Je größer α (bis maximal ca. 80°) ist, desto günstiger ist die Übersetzung Pₙ/Pᵣ, d.h. desto kleiner ist die Federkraft Pᵣ, um eine notwendige Bremskraft Pₙ zu erzeugen.

Aufgrund der langen Kontaktfläche der Walze oder des Bolzens 5 ergibt sich ein geringer Verschleiß im Betrieb, was eine lange Lebensdauer bedeutet. Besonders die Verwendung einer hochelastischen Gummifeder ermöglicht einen sehr kleinen und kompakten Feststeller.

Das in Fig. 5 veranschaulichte Ausführungsbeispiel eines anderen Türfeststellers entspricht grundsätzlich demjenigen nach den Fig. 1 bis 4. Das kinematische Paar bestehend aus dem ersten Teil 1 und dem zweiten Teil 2 ist hierbei nicht als Drehgelenk, sondern als Verschiebegelenk ausgebildet. Das erste Teil 1 besitzt eine Langlochführung, in welcher zwei voneinander beabstandete Querstifte des zweiten Teils 2 aufgenommen sind. Der Abstand zwischen den beiden Querstiften entspricht der halben Länge der Langlochführung. Dadurch ist das erste Teil 1 relativ zum Teil 2 verschieblichgeführt. Entsprechend der verschieblichen Führung ist auch eine Roll- oder Nockenbahn 7 vorgesehen, welche im Gegensatz zum Ausführungsbeispiel nach den Fig.1-4 im wesentlichen geradlinig außerhalb der beiden Rasten 6 verläuft. Dem Bremsmoment M gemäß dem Türfeststeller nach Fig. 1 bis 4 ist hier die Bremskraft F gleichzusetzen, welche in Richtung der Roll- oder Nockenbahn bzw. der Verschiebebewegung wirkt. Wird die Bremskraft F überschritten, verschieben sich beide Teile 1 und 2 relativ zueinander. In entsprechender Weise bewegt sich hier auch das Führungselement 4 in der Zwangsführungsbahn 8 entgegen der Kraft der Druckfeder 3, und es gleitet der Bolzen 5 im Gleitlager 9 und rollt über die Roll- oder Nockenbahn 7 bis zur nächsten Rast 6. Auch hier übernimmt die Zwangsführungsbahn 8 die gesamte Bremsbelastung.

## Patentansprüche

1. Feststellvorrichtung, insbesondere für Kraftfahrzeug-Türscharniere, mit zwei über eine Gelenkstelle gelenkig miteinander verbundenen Teilen (1, 2), welche ein kinematisches Paar bilden, wobei das erste Teil (1) eine Nockenbahn (7) mit mindestens einer Rast (6) aufweist, in der zumindest ein in Richtung der Nockenbahn federvorgespanntes, in einer Zwangsführungsbahn (8) mittels Führungselement (4) verschieblich geführtes Riegelelement zwecks lösbarer Verriegelung des zweiten Teils (2) arretierbar ist,
dadurch gekennzeichnet,
daß das Riegelelement in Form eines Bolzens (5) oder einer Walze in einem konkaven Gleitlager (9) des Führungselements (4) drehbar gelagert ist.

2. Feststellvorrichtung nach Anspruch 1,
dadurch gekennzeichnet,
daß die Zwangsführungsbahn (8) und das darin verschieblich geführte Führungselement (4) im zweiten Teil (2) außerhalb der Gelenkstelle angeordnet sind.

3. Feststellvorrichtung nach Anspruch 2,
dadurch gekennzeichnet,
daß das zweite Teil (2) zumindest eine Wandaussparung aufweist, durch welche das Führungselement (4), das Riegelelement und/oder die Feder (3) quer zur Zwangsführungsbahn (8) in diese einsetzbar sind.

4. Feststellvorrichtung nach einem der Ansprüche 1 bis 3,
dadurch gekennzeichnet,
daß die Nockenbahn (7) des ersten Teils (1) zumindest eine Rast (6) mit zumindest einer zusätzlichen benachbarten drehbaren Walze aufweist, welche in einer entsprechenden Aussparung der Nockenbahn (7) gleitgelagert ist.

5. Feststellvorrichtung nach einem der Ansprüche 1 bis 4,
dadurch gekennzeichnet,
daß die Feder (3) längs der Zwangsführungsbahn (8) verschieblich geführt ist.

6. Feststellvorrichtung nach einem der Ansprüche 1 bis 5,
dadurch gekennzeichnet,
daß die Walze oder der Bolzen (5) einen Durchmesser aufweist, welcher dem Durchmesser einer konkaven Rast (6) in der Nockenbahn (7) entspricht.

7. Feststellvorrichtung nach einem der Ansprüche 1 bis 6,
dadurch gekennzeichnet,
daß der Bolzen (5) an einem Ende einen Bolzenkopf und am anderen Ende einen Kegelabschnitt aufweist, dessen Basisdurchmesser größer als der Durchmesser des Bolzenschaftes ist.

8. Feststellvorrichtung nach einem der Ansprüche 1 bis 7,
dadurch gekennzeichnet,
daß die Feder (3) aus einem hochelastischen Material, insbesondere aus Gummi, gebildet ist.

9. Feststellvorrichtung nach einem der Ansprüche 1 bis 8,
dadurch gekennzeichnet,
daß die Nockenbahn (7) konvex um das Zentrum der Drehachse des ersten Teils (1) gebogen ist.

10. Feststellvorrichtung nach einem der Ansprüche 1 bis 9,
dadurch gekennzeichnet,
daß ein einziges Riegelelement vorgesehen ist.

## Claims

1. Locking device, in particular for motor vehicle door hinges, having two parts (1, 2) which are connected by an articulation point in an articulated manner to one another and form a kinematic pair, the first part (1) comprising a cam face (7) with at least one notch (6) in which at least one catch element, which is spring-loaded in the direction of the cam face and guided displaceably in a restricted guideway (8) by means of guide element (4), is arrestable for the purpose of releasably locking the second part (2),
characterized in
that the catch element in the form of a bolt (5) or cylinder is rotatably supported in a concave sliding bearing (9) of the guide element (4).

2. Locking device according to claim 1,
characterized in
that the restricted guideway (8) and the guide element (4) guided displaceably therein are disposed in the second part (2) outside of the articulation point.

3. Locking device according to claim 2,
characterized in
that the second part (2) has at least one wall recess, through which the guide element (4), the catch element and/or the spring (3) are insertable into the restricted guideway (8) at right angles thereto.

4. Locking device according to one of claims 1 to 3,
characterized in
that the cam face (7) of the first part (1) has at least one notch (6) with at least one additional, adjacent, rotatable cylinder, which is slidably supported in a corresponding recess of the cam face (7).

5. Locking device according to one of claims 1 to 4,
characterized in
that the spring (3) is guided so as to be displaceable along the restricted guideway (8).

6. Locking device according to one of claims 1 to 5,
characterized in
that the cylinder or bolt (5) has a diameter which corresponds to the diameter of a concave notch (6) in the cam face (7).

7. Locking device according to one of claims 1 to 6,
characterized in
that the bolt (5) has at one end a bolt head and at the other end a conical portion, the base diameter of which is greater than the diameter of the bolt barrel.

8. Locking device according to one of claims 1 to 7,
characterized in
that the spring (3) is formed from a highly elastic material, in particular from rubber.

9. Locking device according to one of claims 1 to 8,
characterized in
that the cam face (7) is curved convexly around the centre of the axis of rotation of the first part (1).

10. Locking device according to one of claims 1 to 9,
characterized in
that a single catch element is provided.

## Revendications

1. Dispositif d'arrêt, notamment pour des charnières de portières de véhicules automobiles, comprenant deux parties (1,2) qui sont reliées l'une à l'autre de façon articulée au moyen d'un point d'articulation et qui constituent une paire cinématique, la première partie (1) comportant une surface de came (7) avec au moins une encoche (6) dans laquelle peut être arrêté, en vue du blocage déblocable de la seconde partie (2), au moins un élément de verrouillage qui est précontraint par un ressort en direction de la surface de came et qui est guidé en translation dans une glissière de guidage forcé (8) au moyen d'un élément de guidage (4), caractérisé en ce que l'élément de verrouillage, sous forme d'une cheville (5) ou d'un cylindre, est monté à rotation dans un palier lisse concave (9) de l'élément de guidage (4).

2. Dispositif d'arrêt selon la revendication 1, caractérisé en ce que la glissière de guidage forcé (8) et l'élément de guidage (4) qui y est guidé en translation sont disposés dans la seconde partie (2) à l'extérieur du point d'articulation.

3. Dispositif d'arrêt selon la revendication 2, caractérisé en ce que la seconde partie (2) comporte au moins un évidement de sa paroi à travers lequel l'élément de guidage (4), l'élément de verrouillage et/ou le ressort (3) peuvent être insérés dans la glissière de guidage forcé (8), perpendiculairement à celle-ci.

4. Dispositif d'arrêt selon l'une quelconque des revendications 1 à 3, caractérisé en ce que la surface de came (7) de la première partie (1) comporte au moins une encoche (6) avec au moins un cylindre rotatif contigu supplémentaire qui est monté à glissement dans un évidement correspondant de la surface de came (7).

5. Dispositif d'arrêt selon l'une quelconque des revendications 1 à 4, caractérisé en ce que le ressort (3) est guidé en translation le long de la glissière de guidage forcé (8).

6. Dispositif d'arrêt selon l'une quelconque des revendications 1 à 5, caractérisé en ce que le cylindre ou la cheville (5) présente un diamètre qui correspond au diamètre d'une encoche concave (6) dans la surface de came (7).

7. Dispositif d'arrêt selon l'une quelconque des revendications 1 à 6, caractérisé en ce que la cheville (5) présente une tête à une extrémité et, à l'autre extrémité, une partie conique dont le diamètre de base est supérieur au diamètre de la tige de la cheville.

8. Dispositif d'arrêt selon l'une quelconque des revendications 1 à 7, caractérisé en ce que le ressort (3) est fait d'une matière très élastique, en particulier de caoutchouc.

9. Dispositif d'arrêt selon l'une quelconque des revendications 1 à 8, caractérisé en ce que la surface de came (7) présente une courbure convexe autour du centre de l'axe de rotation de la première partie (1).

10. Dispositif d'arrêt selon l'une quelconque des revendications 1 à 9, caractérisé en ce qu'il est prévu un seul élément de verrouillage.
